# EUROPÄISCHE PATENTSCHRIFT

(11) **EP 1 949 017 B1**
(45) Veröffentlichungstag und Bekanntmachung des Hinweises auf die Patenterteilung: **03.02.2010**
(21) Anmeldenummer: 07846259.5
(22) Anmeldetag: 24.10.2007
(51) Int. Cl.: F41H 5/04

(54) **VERBUNDPANZERUNGSELEMENT UND WIRKKÖRPERELEMENT ZUR EINBRINGUNG IN EIN VERBUNDPANZERUNGSELEMENT**
COMPOSITE ARMOR ELEMENT AND ACTIVE BODY ELEMENT FOR INSERTION INTO A COMPOSITE ARMOR ELEMENT
ÉLÉMENT DE BLINDAGE COMPOSITE ET ÉLÉMENT DE CORPS ACTIF POUR L'INSERTION DANS UN ÉLÉMENT DE BLINDAGE COMPOSITE

(30) Priorität: 10.11.2006 DE 102006053047
(43) Veröffentlichungstag der Anmeldung: 30.07.2008
(73) Patentinhaber: Krauss-Maffei Wegmann GmbH & Co. KG, 80997 München (DE)
(72) Erfinder: WEBER, Jürgen, 50321 Bruehl (DE); BAYER, Robert, 86316 Friedberg (DE); KEIL, Norbert, 85221 Dachau (DE); SCHIELE, Stefan, 86156 Augsburg (DE)
(74) Vertreter: Feder Walter Ebert
(86) Internationale Anmeldenummer: PCT/DE2007/001921
(87) Internationale Veröffentlichungsnummer: WO 2008/055468

(56) Entgegenhaltungen:
- FR-A- 2 419 498
- US-A- 1 815 187
- US-A- 5 738 925

## Beschreibung

Die Erfindung betrifft ein Verbundpanzerungselement zum Schutz vor Geschossen mit den Merkmalen aus dem Oberbegriff des Patentanspruchs 1 sowie ein Wirkkörperelement zur Einbringung in ein Verbundpanzerungselement mit den Merkmalen aus dem Oberbegriff des Patentanspruchs 12.

Verbundpanzerungselemente, wie Verbundpanzerplatten oder Verbundpanzermatten, die aus einem Verbund mehrerer Materialien bestehen, sind an sich bekannt. Häufig sind Verbundpanzerungselemente derart aufgebaut, dass zwischen zwei beispielsweise plattenförmigen Elementen Füllmaterialien oder Wirkkörper eingebracht werden, welche anschließend mit einem gießfähigen Matrixmaterial wie beispielsweise Kunststoffe oder Metalle umgossen werden.

Die Platten werden häufig mit Abschlussschichten versehen. Die hergestellten Verbundpanzerplatten können auf der Rückseite mit dicken Faserverbundschichten verklebt werden und somit selbsttragende Panzerurigselemente bilden oder sie werden an metallischen Fahrzeuggehäusen wie beispielsweise eine geschweißte Stahlwanne angebracht, wobei sie die volle Schutzwirkung zusammen mit der Gehäusestruktur erreichen. Es ist zudem bekannt, schockdämpfende Materialien zwischen den Wirkkörpern anzuordnen, damit die Wirkkörper nicht in nachteiliger Weise unmittelbar aneinanderliegen.

Die DE 1 578 324 beschreibt eine Verbundpanzerplatte, wobei als Wirkkörper einzelne Kugeln oder Zylinder aus einem harten keramischen Material verwendet werden. Die Zylinder werden in Reihen in der Platte in mehreren unterbrochenen Schichten oder Lagen angeordnet, d.h. ihre Längsachsen liegen im Wesentlichen parallel zur Plattenebene und parallel zueinander, wobei die Zylinder der einen Lage hinsichtlich der Zylinder der anderen Lage versetzt angeordnet sind. Die Zylinder sind ferner in einem Abstand voneinander angeordnet, wobei mehrere Lagen aus einem Abstandsmaterial derart verwendet werden, dass jede Schicht aus Abstandsmaterial wechselweise über bzw. unter die Zylinder in ihrer betreffenden Lage gewickelt ist.

Die EP 1 071 916 B1 beschreibt eine Verbundpanzerplatte mit einzelnen zylindrischen keramischen Wirkkörpern, wobei der Raum zwischen den Wirkkörpern mit formangepassten drei- oder sechseckigen Zwischenraumpellets gefüllt ist.

Die EP 1 363 101 A1 beschreibt eine Verbundpanzerplatte, wobei die einzelnen Wirkkörper mit einem Gürtel versehen sind, um das Gesamtgewicht der Platte zu verringern.

Nachteilig an den bekannten Platten ist, dass die Herstellung auf Grund der Vielzahl der kleinen Wirkkörper sowie das Einbringen von schockdämpfenden Materialien aufwändig und ungenau ist.

Die FR 2 419 498 A, die eine Grundlage für die Oberbegriffe der Ansprüche 1 und 12 bildet, beschreibt ein Verfahren zur Herstellung einer Metall-Panzerplatte mit zylinderförmigen, keramischen Wirkkörpern, die vor dem Verguss in eine Kokille aus Metall eingebracht werden. Die Kokillen weisen Zapfen und entsprechende Ausnehmungen auf, so dass sie mit den Keramikwirkkörpern nach einem vorgegebenen Schema zusammengesteckt werden können, so dass eine Positionierung der Wirkkörper vor dem Verguss ermöglicht wird. Nachteilig an dieser Ausgestaltung ist, dass die Einbringung der Wirkkörper in die Kokillen sowie das Zusammenstecken der Kokillen aufwändig ist.

Die Erfindung hat die Aufgabe, die genannten Nachteile zu verbessern. Die Erfindung löst die Aufgabe mit den Merkmalen aus dem kennzeichnenden Teil des Patentanspruchs 1 sowie mit den Merkmalen aus dem kennzeichnenden Teil des Patentanspruchs 12. Vorteilhafte Weiterbildungen sind Bestandteil der abhängigen Ansprüche.

Es ist ein Grundgedanke der Erfindung, die Wirkkörper mit insbesondere kurzen und schmalen Stegen zu längeren Reihen zu verbinden und somit einfach herstellbare, als Wirkkörperketten bezeichnete Wirkkörperelemente zu schaffen, wobei die Wirkkörper einer Reihe zumindest teilweise durch Stege (3) kettenförmig zu Wirkkörperketten miteinander fest verbunden sind, und wobei die Wirkkörperketten (1) einstückig hergestellt sind. Diese Wirkkörperelemente sind im Rahmen der Herstellung des Verbundpanzerungselements einfacher zu handhaben, da durch die Reduzierung der Teileanzahl wesentlich weniger Arbeitsschritte notwendig sind. Zudem brauchen keine schockdämpfenden Materialien mehr zwischen die Wirkkörper eingebracht zu werden, da die Stege einen Minimalspalt zwischen den Wirkkörpern sicherstellen und damit eine Schockdämpfung mittels der Stege bzw. dem Matrixmaterial in den Spalten zwischen den Wirkkörpern erfolgt.

Die einzelnen Wirkkörper eines Wirkkörperelements können aus hochharten Materialien, insbesondere aus Keramik-, Metall-, Sinter- oder Faserwerkstoffen, mit bezüglich der Plattenabmessungen geringen Abmessungen hergestellt sein. Sie können zylinder-, kugel- oder tetraederförmig sein oder stabförmig mit einem polygonen Querschnitt ausgebildet sein. Die Stirnflächen können gerade, gewölbt, kegelförmig, eckig oder schräg geschnitten sein. Die Wirkkörper weisen vorzugsweise zumindest teilweise ein Verhältnis zwischen Höhe und maximaler Breitenausdehnung auf, das größer als 0,8 ist. Die Wirkkörper sind vorzugsweise parallel zueinander ausgerichtet. Ferner wird eine stehende Anordnung der Wirkkörper in dem Verbundpanzerungselement bevorzugt, wobei auch eine liegende oder eine schräge Anordnung anwendbar ist. Die Wirkkörper einer Lage können bezüglich der Wirkkörper einer benachbarten Lage versetzt angeordnet sein. In gleicher Weise können die Wirkkörper einer Reihe bezüglich der Wirkkörper einer benachbarten Reihe versetzt angeordnet sein.

Die Stege weisen vorgegebene Ausmaße auf, wobei die Ausdehnung in bezüglich eines stab- oder zylinderförmigen Wirkkörpers radialer Richtung als Steglänge bezeichnet wird. Die Ausdehnung des Stegs in einer axialen Richtung wird als Steghöhe bezeichnet. Die Ausdehnung, welche in Richtung tangential zur Mantelfläche eines zylinderförmigen Wirkkörpers liegt, wird als Stegbreite bezeichnet.

Es können auch zwei oder mehr Stege zwischen zwei Wirkkörpern verwendet werden. Dadurch kann die Stabilität der Wirkkörper verbessert werden, so dass das Risiko, dass die Ketten bei Fertigung, Transport oder Verarbeitung unbeabsichtigt brechen, verringert wird.

Durch das Zusammenfügen der Wirkkörper mittels Stege entstehen kettenförmige Wirkkörperelemente, die eine Mehrzahl von einzelnen Wirkkörpern enthalten. Die Stege können im Verhältnis zu den Hauptabmessungen der Wirkkörper von geringer Länge und/oder von geringer Breite, d.h. kurz und/oder schmal sein. Die Steghöhe kann im Bereich der Höhe der Wirkkörper liegen. Die Anzahl der verbundenen Wirkkörper kann beliebig variieren und liegt bevorzugt im Bereich von 5 - 20. Die Stege sollten eine ausreichende Stabilität aufweisen, um eine sichere Handhabung in der Fertigung zu ermöglichen. Auf der anderen Seite kann es vorteilhaft sein, die Stege derart auszuführen, dass die Kette bei der Herstellung eines Verbundpanzerungselements von Hand oder maschinell gebrochen werden kann, um die richtige Länge zu erhalten. Bei einer bevorzugten Ausführung beträgt das Verhältnis der minimalen Stegbreite zur maximalen Hauptabmessung des Wirkkörperquerschnitts weniger als 0,4. Zudem kann der Steg eine Bruchkerbe aufweisen, so dass bei der Verlegung der Wirkkörperketten in dem Verbundpanzerungselement kürzere Wirkkörperketten abgebrochen werden können, wenn dies beispielsweise am Rand des Verbundpanzerungselements erforderlich ist ("Toblerone-Prinzip"). Somit kann die Fertigung vereinfacht werden.

Die Geometrie der Stege kann gerade sein oder eine Ausrundung besitzen, ferner kann an einer oder an mehreren Seiten eine Kerbe vorgesehen sein. Die Kerbenbreite kann sich über die gesamte Steglänge erstrecken und der Kerbwinkel kann im Bereich zwischen 40° und 100° liegen. Ferner kann das Verhältnis der Stegbreite am Kerbgrund und der Steglänge im Berich von 0,3 bis 2,5 liegen.

Die Erfindung sieht vor, dass die Wirkkörperketten einstückig hergestellt sind, so dass starre, "urgeformte" Wirkkörperketten entstehen. Es werden somit keine einzelnen Wirkkörper mehr hergestellt, sondern es werden in einem Arbeitsgang ganze Wirkkörperketten gefertigt, bei denen die Stege aus dem gleichen Material wie die Wirkkörper bestehen. Hierbei wird die Schockdämpfung durch die beschriebene Ausformung der Stegbereiche realisiert.

Wenn das Verbundpanzerungselement von einem panzerbrechenden Hartkerngeschoss getroffen wird, wird der Geschosskern beim Auftreffen auf einen hochharten Wirkkörper gebrochen und zerstört. Dabei wird auch der getroffene Wirkkörper vollständig zerstört und die Abschlussschicht oder auch die Wandung der Fahrzeugstruktur nimmt den Restimpuls auf, so dass keine Penetration in den zu schützenden Innenraum erfolgt. Auf Grund des hohen lokalen Energieeintrages entstehen bei diesem Vorgang ausgeprägte Schockwellen, die sich beim direkten Anliegen des benachbarten Wirkkörpers auf diesen übertragen und auch ihn zerstören, obwohl er nicht direkt getroffen wurde. Dies würde sich auf weitere angrenzende Wirkkörper übertragen und es würde ein großer geschädigter Bereich entstehen, der bei einem nachfolgenden Schuss nicht mehr sicher wäre. Die erfindungsgemäßen Stege dämpfen die Übertragung der Schockwelle durch Verwendung der beschriebenen Materialien oder durch die Anwendung der beschriebenen Ausgestaltung der dünnen Stege oder das Vorsehen von speziellen Kerben. Die Zerstörungsradien beim Treffer werden somit minimiert und es ergibt sich eine gute "Multi-Hit-Fähigkeit", d.h. auch bei mehreren nachfolgenden Treffern mit geringem Abstand bleibt die Schutzfunktion erhalten.

Die kettenförmigen Wirkkörperelemente können in geraden Reihen innerhalb einer Lage in der Verbundpanzerplatte verlegt werden. Sie könne jedoch auch zickzack-förmig oder geschwungen ausgeführt sein. Es können auch mehrreihige Wirkkörpermatrizen verwendet werden, welche insbesondere einstückig hergestellt sein können und welche bei der Fertigung des Verbundpanzerungselements beliebig gebrochen werden können.

Die Anordnung der Wirkkörperketten wird nach der Zusammenstellung in das Matrixmaterial, insbesondere Kunststoffe wie Polyurethan, Epoxydharz, Polyester oder Kautschuk, eingeschlossen und kann auf der vorderen Seite durch eine Deckschicht abgeschlossen sein. Die andere Seite kann aus Schichten bestehen, die aus Materialien mit schockabsorbierenden Eigenschaften hergestellt sind, wobei zudem eine hohe Zugfestigkeit vorliegen sollte. Das Verbundpanzerungselement kann selbsttragend in einer Rahmenkonstruktion montiert sein oder auf einem Strukturgehäuse aus Panzerstahl oder Leichtmetall aufgebracht werden, wobei eine Luftzwischenschicht der schockabsorbierende Zwischenschichten vorgesehen sein können.

Die Erfindung ist nicht darauf beschränkt, dass innerhalb eines Verbundpanzerungselements nur gleiche Geometrien und Materialien verwendet werden. Vielmehr werden auch Kombinationen der beschriebenen Materialien und Geometrien von der Erfindung umfasst.

Eine besonders einfache Herstellung lässt sich erreichen, wenn bei der Fertigung die kettenförmigen Wirkkörperelemente in eine insbesondere maßgenau gefertigte Kassette aus Stahl, Leichtmetall, Kunststoff oder Faserverbundmaterial eingelegt werden und dann mit einem Matrixmaterial vergossen oder vulkanisiert werden. Die Kassette wird in diesem Fall zum Bestandteil des Schutzmoduls und kann dessen Außenschicht bzw. Berandung darstellen. Die Wirkkörperketten können auch in einer insbesondere maßgenau gefertigten Fertigungsform oder in einen Fertigungs-Formrahmen eingelegt werden und dann mit dem Matrixmaterial umgossen oder vulkanisiert werden.

Ausführungsbeispiele der Erfindung werden anhand der Figuren 1 bis 9 beschrieben.

Es zeigen:
- Fig. 1a: ein kettenförmiges Wirkkörperelement in einer isometrischen Darstellung;
- Fig. 1b: das Wirkkörperelement nach Fig. 1a aus einer anderen Perspektive;
- Fig. 2: das Wirkkörperelement nach Fig. 1 mit geänderten Stirnflächen;
- Fig. 3: das Wirkkörperelement nach Fig. 2 in der Draufsicht;
- Fig. 4: eine weitere Ausführung eines Wirkkörperelements;
- Fig. 5: einen Ausschnitt des Wirkkörperelements nach Fig. 3;
- Fig. 6: den Ausschnitt nach Fig. 5 in einer geänderten Ausführung;
- Fig. 7: zu einer Wirkkörpermatrix verbundene Wirkkörperelemente nach Fig. 1;
- Fig. 8: eine Verbundpanzerplatte mit in einer Kassette angeordneter Wirkkörpermatrix nach Fig. 7;
- Fig. 9: eine auf einem Kampffahrzeuggehäuse aufgesetzte Verbundpanzerplatte im Querschnitt.

Die Figuren 1a und 1b zeigen eine Wirkkörperkette 1 als Wirkkörperelement, welche aus einzelnen keramischen Wirkkörpern 2a gleicher Geometrie aufgebaut ist, die durch gerade Stege 3 miteinander fest verbunden sind. Die Wirkkörperkette 1 ist einstückig hergestellt, so dass die Stege 3 aus dem gleichen Material bestehen wie die Wirkkörper 2a. Die Wirkkörper 2a der Höhe h weisen eine zylindrische Grundform mit einem im Wesentlichen kreisförmigen Querschnitt mit der Ausdehnung b auf. Die Stirnflächen sind als Kegel 4a mit abgerundeter Spitze ausgestaltet. In Fig. 2 ist eine Wirkkörperkette dargestellt, bei welcher die Stirnflächen konvex nach außen gewölbt ausgeführt sind.

Durch die Stege 3 liegt ein vorgegebener Abstand zwischen den einzelnen Wirkkörpern 2a vor. Die Fig. 3 zeigt, dass der im Wesentlichen kreisförmige Querschnitt im Bereich der Stege 3 einen Anschnitt 5 aufweist. Die Ausgestaltung der Wirkkörperkette ist derart, dass die Mittelpunkte der gleichartigen kreisförmigen Querschnittsflächen genau in einer solchen Entfernung voneinander beabstandet sind, die dem Durchmessen des Kreises entspricht. Mit anderen Worten weisen die Wirkkörper im Bereich der Stege 3 Ausnehmungen 5 auf, deren Länge in radialer Richtung der halben Steglänge (D) entsprechen.

Die Stege 3 weisen eine konstante Stegbreite E und Steglänge D auf, welche etwa gleiche Abmessungen haben und deutlich kleiner sind als die Steghöhe F. Es ist zudem ersichtlich, dass das Verhältnis der minimalen Stegbreite E zur maximalen Hauptabmessung des Wirkkörperquerschnitts b kleiner als 0,4 ist.

Die Fig. 4 zeigt eine Wirkkörperkette 1, bei der die einzelnen Wirkkörper 2b eine sechseckige Querschnittsfläche aufweisen. Die Stirnflächen 4c sind pyramidenförmig ausgestaltet.

Die Fig. 5 zeigt, dass die Stege 3a zwei Kerben 6a aufweisen, damit die Wirkkörperkette während der Herstellung gebrochen werden kann. Die Kerbe 6b mit dem Kerbgrundradius B kann sich gemäß Fig. 6 bei vorgegebenen Kerbwinkel A auch über die gesamte Steglänge D erstrecken, wobei das Verhältnis der Kerbgrund-Stegbreite C und der Steglänge D im Bereich von 0,3 bis 2,5 liegt.

Die Fig. 7 zeigt eine einstückig hergestellte Wirkkörpermatrix 7, bei der die Wirkkörper 2a über Stege 3 miteinander verbunden sind. Jeder Wirkkörper 2a ist über sechs Stege 3 mit anderen Wirkkörpern 2a verbunden. Die Stege 3 weisen die bereits beschriebenen Bruchkerben 6 auf. Die Wirkkörper 2a, welche kegelförmige Stirnflächen 4a aufweisen, sind zudem versetzt zueinander angeordnet.

Die Fig. 8 zeigt die Anordnung der Wirkkörpermatrix 7 in einer Metallkassette 8. Die Kassette 8 stellt die äußere Deckschicht einer Verbundpanzerplatte dar und ist mit der Wirkkörpermatrix 7 und einer unteren Abschlussschicht 9 aus einem Fasermaterial mit einem nicht dargestellten Matrixmaterial vergossen oder verklebt.

Die Fig. 9 zeigt die Anordnung einer Verbundpanzerplatte als Verbundpanzerungselement an einem metallischen Gehäuse 12 eines gepanzerten Kampffahrzeugs. Die Platte besteht aus der Kassette 8, einem als Verguss- oder Klebermasse ausgebildeten Matrixmaterial 13, einer Lage der hochharten Wirkkörperketten 2 und der Abschlussschicht 9. Zwischen der Abschlussschicht 9 und dem Fahrzeug 12 ist eine dämpfende elastomere Zwischenschicht 11 angeordnet.

## Patentansprüche

1. Verbundpanzerungselement zum Schutz vor Geschossen, welche mindestens eine Lage aus Wirkkörpern (2,2a,2b) enthält, die in Reihen nebeneinander in dem Verbundpanzerungselement angeordnet sind und die in ein Matrixmaterial (13) eingebettet sind, wobei die Wirkkörper (2,2a,2b) einer Reihe zumindest teilweise durch Stege (3) kettenförmig zu Wirkkörperketten (1) miteinander fest verbunden sind, **dadurch gekennzeichnet, dass** die Wirkkörperketten (1) einstückig hergestellt sind.

2. Verbundpanzerungselement nach Anspruch 1, **dadurch gekennzeichnet, dass** die Wirkkörper (2,2a,2b) einer Lage in benachbarten Reihen zumindest teilweise durch Stege (3) matrizenförmig miteinander fest verbunden sind.

3. Verbundpanzerungselement nach einem der vorhergehenden Ansprüche, **dadurch gekennzeichnet, dass** die Wirkkörper (2,2a,2b) zumindest teilweise zylinderförmig mit einem runden oder ovalen Querschnitt ausgestaltet sind, wobei insbesondere mindestens eine der Stirnflächen (4) der Mehrzahl der Wirkkörper (2,2a,2b) kegelförmig, insbesondere mit abgerundeter Spitze, ausgestaltet ist.

4. Verbundpanzerungselement nach einem der vorhergehenden Ansprüche, **dadurch gekennzeichnet, dass** die Wirkkörper zumindest teilweise kugelförmig ausgestaltet sind.

5. Verbundpanzerungselement nach einem der vorhergehenden Ansprüche, **dadurch gekennzeichnet, dass** die Wirkkörper (2b) zumindest teilweise stabförmig mit einem polygonen Querschnitt ausgestaltet sind, wobei insbesondere mindestens eine der Stirnflächen (4) der Mehrzahl der Wirkkörper (2b) pyramidenförmig, insbesondere mit abgerundeter Spitze, ausgestaltet ist.

6. Verbundpanzerungselement nach einem der vorhergehenden Ansprüche, **dadurch gekennzeichnet, dass** mindestens eine der Stirnflächen der Mehrzahl der Wirkkörper konkav oder konvex ausgestaltet sind und/oder dass die Wirkkörper zumindest teilweise gerade oder quer geschnittene Stirnflächen aufweisen.

7. Verbundpanzerungselement nach einem der vorhergehenden Ansprüche, **dadurch gekennzeichnet, dass** die Stege (3) zumindest teilweise eine Einkerbung (6) aufweisen, wobei insbesondere sich die Kerbe (6) über die gesamte Steglänge (D) erstreckt.

8. Verbundpanzerungselement nach Anspruch 7, **dadurch gekennzeichnet, dass** der Kerbwinkel (A) im Bereich zwischen 40° und 100° liegt.

9. Verbundpanzerungselement nach Anspruch 7 oder 8, **dadurch gekennzeichnet, dass** das Verhältnis der Kerbgrund-Stegbreite (C) und der Steglänge (D) im Bereich von 0,3 bis 2,5 liegt.

10. Verbundpanzerungsetement nach einem der Ansprüche 7 bis 9, **dadurch gekennzeichnet, dass** die Wirkkörper (2,2a) zumindest teilweise im Bereich der Steganbindung Ausnehmungen aufweisen, deren Länge in radialer Richtung der halben Steglänge (D) entspricht.

11. Verbundpanzerungselement nach einem der vorhergehenden Ansprüche, **dadurch gekennzeichnet, dass** die Wirkkörper(2) innerhalb einer Kassette (8), insbesondere aus Stahl, Leichtmetall, Kunststoff oder Faserverbundmaterial, angeordnet sind, die insbesondere mindestens eine Abschlussschicht der Platte darstellt.

12. Wirkkörperkette (1) zur Einbringung in ein Verbundpanzerungselement bei dem mehrere Wirkkörperketten (1) in ein Matrixmaterial eingebettet sind, wobei sie mindestens zwei Wirkkörper (2) aufweist, die jeweils durch mindestens einen Steg (3) kettenförmig miteinander fest verbunden sind, **dadurch gekennzeichnet, dass** sie einstückig hergestellt ist.

13. Wirkkörperkette (1) nach Anspruch 12, **dadurch gekennzeichnet, dass** die Wirkkörper (2) durch Stege (3) matrizenförmig miteinander fest verbunden sind.

14. Wirkkörperkette (1) nach Anspruch 12 oder 13, **dadurch gekennzeichnet, dass** das Verhältnis der minimalen Stegbreite (E) zur maximalen Hauptabmessung (b) des Wirkkörperquerschnitts kleiner als 0,4 ist.

15. Wirkkörperkette (1) nach einem der Ansprüche 12 bis 14, **dadurch gekennzeichnet, dass** die Stege (3) zumindest teilweise eine Einkerbung (6) aufweisen, wobei insbesondere sich die Einkerbung (6) über die gesamte Steglänge (D) erstreckt.

16. Wirkkörperkette (1) nach Anspruch 15, **dadurch gekennzeichnet, dass** es die Merkmale aus einem oder mehreren der kennzeichnenden Teile der Patentansprüche 8 bis 10 aufweist.

## Claims

1. Compound armour element for protecting against projectiles, comprising at least one layer of effective bodies (2, 2a, 2b) that are disposed in rows alongside one another in the compound armour element and are embedded in a matrix material (13), wherein the effective bodies (2, 2a, 2b) of a row are firmly connected to one another at least partially by bridges (3) in a chain-like manner to form effective body chains (1), **characterized in that** the effective body chains (1) are manufactured in a single piece.

2. Compound armour element according to claim 1, **characterized in that** the effective bodies (2, 2a, 2b) of a layer are firmly connected in adjacent rows to one another at least partially by bridges (3) in a matrix-like manner.

3. Compound armour element according to one of the preceding claims, **characterized in that** the effective bodies (2, 2a, 2b) are designed at least partially in the shape of a cylinder having a round or oval cross section, wherein in particular at least one of the end faces (4) of the plurality of effective bodies (2, 2a, 2b) is designed in the shape of a cone, in particular with a rounded-off point.

4. Compound armour element according to one of the preceding claims, **characterized in that** the effective bodies are designed at least partially in the shape of a sphere.

5. Compound armour element according to one of the preceding claims, **characterized in that** the effective bodies (2b) are designed at least partially in the shape of a rod having a polygonal cross section, wherein in particular at least one of the end faces (4) of the plurality of effective bodies (2b) is designed in the shape of a pyramid, in particular with a rounded-off point.

6. Compound armour element according to one of the preceding claims, **characterized in that** at least one of the end faces of the plurality of effective bodies are of a concave or convex design and/or that the effective bodies have at least partially straight or transversely cut end faces.

7. Compound armour element according to one of the preceding claims, **characterized in that** the bridges (3) comprise at least partially a notch (6), wherein in particular the notch (6) extends over the entire bridge length (D).

8. Compound armour element according to claim 7, **characterized in that** the notch angle (A) is in the region of between 40° and 100°.

9. Compound armour element according to claim 7 or 8, **characterized in that** the ratio of the notch-base bridge width (C) and the bridge length (D) is in the region of 0.3 to 2.5.

10. Compound armour element according to one of claims 7 to 9, **characterized in that** the effective bodies (2, 2a) have at least partially in the region of the bridge connection recesses, the length of which in radial direction corresponds to half the bridge length (D).

11. Compound armour element according to one of the preceding claims, **characterized in that** the effective bodies (2) are disposed inside a cartridge (8), in particular made of steel, light metal, plastics material or composite fibre material, which in particular represents at least one terminating layer of the plate.

12. Effective body chain (1) for introduction into a compound armour element, in which a plurality of effective body chains (1) are embedded in a matrix material, wherein it comprises at least two effective bodies (2) that are firmly connected to one another in each case by at least one bridge (3) in a chain-like manner, **characterized in that** it is manufactured in a single piece.

13. Effective body chain (1) according to claim 12, **characterized in that** the effective bodies (2) are firmly connected to one another by bridges (3) in a matrix-like manner.

14. Effective body chain (1) according to claim 12 or 13, **characterized in that** the ratio of the minimum bridge width (E) to the maximum main dimension (b) of the effective body cross section is less than 0.4.

15. Effective body chain (1) according to one of claims 12 to 14, **characterized in that** the bridges (3) comprise at least partially a notch (6), wherein in particular the notch (6) extends over the entire bridge length (D).

16. Effective body chain (1) according to claim 15, **characterized in that** it comprises the features of one or more of the characterizing portions of claims 8 to 10.

## Revendications

1. Elément de blindage composite pour une protection contre les projectiles, comprenant au moins une couche de corps effectifs (2, 2a, 2b) qui sont disposés par rangées côte à côte dans l'élément de blindage composite et qui sont incorporés dans un matériau à matrice (13), dans lequel les corps effectifs (2, 2a, 2b) d'une rangée sont reliés solidement ensemble en forme de chaîne au moins en partie par des traverses (3) pour former des chaînes de corps effectifs (1), **caractérisé en ce que** les chaînes de corps effectifs (1) sont fabriquées d'une seule pièce.

2. Elément de blindage composite selon la revendication 1, **caractérisé en ce que** les corps effectifs (2, 2a, 2b) d'une couche dans des rangées voisines sont reliés solidement ensemble en forme de matrice au moins en partie par des traverses (3).

3. Elément de blindage composite selon l'une quelconque des revendications précédentes, **caractérisé en ce que** les corps effectifs (2, 2a, 2b) sont configurés au moins en partie en forme de cylindre avec une section transversale ronde ou ovale, dans lequel en particulier au moins l'une des faces frontales (4) de la pluralité de corps effectifs (2, 2a, 2b) est configurée en forme de cône, en particulier à pointe arrondie.

4. Elément de blindage composite selon l'une quelconque des revendications précédentes, **caractérisé en ce que** les corps effectifs sont configurés au moins en partie en forme de sphère.

5. Elément de blindage composite selon l'une quelconque des revendications précédentes, **caractérisé en ce que** les corps effectifs (2b) sont configurés au moins en partie en forme de tige avec une section transversale polygonale, dans lequel en particulier l'une des faces frontales (4) de la pluralité de corps effectifs (2b) est configurée en forme de pyramide, en particulier à pointe arrondie.

6. Elément de blindage composite selon l'une quelconque des revendications précédentes, **caractérisé en ce qu'**au moins l'une des faces frontales de la pluralité de corps effectifs est configurée de façon concave ou convexe, et/ou **en ce que** les corps effectifs présentent des faces frontales coupées au moins en partie de façon droite ou oblique.

7. Elément de blindage composite selon l'une quelconque des revendications précédentes, **caractérisé en ce que** les traverses (3) présentent au moins en partie une encoche (6), dans lequel en particulier l'encoche (6) s'étend sur toute la longueur de traverse (D).

8. Elément de blindage composite selon la revendication 7, **caractérisé en ce que** l'angle d'encoche (A) se situe dans la plage entre 40° et 100°.

9. Elément de blindage composite selon la revendication 7 ou 8, **caractérisé en ce que** le rapport entre la largeur de traverse de fond d'encoche (C) et la longueur de traverse (D) se situe dans la plage de 0,3 à 2,5.

10. Elément de blindage composite selon l'une quelconque des revendications 7 à 9, **caractérisé en ce que** les corps effectifs (2, 2a) présentent au moins en partie au niveau de l'attache de traverse des évidements dont la longueur dans la direction radiale correspond à la moitié de la longueur de traverse (D).

11. Elément de blindage composite selon l'une quelconque dès revendications précédentes, **caractérisé en ce que** les corps effectifs (2) sont disposés à l'intérieur d'une cartouche (8), en particulier en acier, en métal léger, en matière plastique ou en matériau renforcé par des fibres, qui représente en particulier au moins une couche de recouvrement de la plaque.

12. Chaîne de corps effectifs (1) pour une intégration dans un élément de blindage composite, dans laquelle plusieurs chaînes de corps effectifs (1) sont incorporées dans un matériau à matrice, ladite chaîne présentant au moins deux corps effectifs (2) qui sont reliés solidement ensemble en forme de chaîne respectivement par au moins une traverse (3), **caractérisée en ce qu'**elle est fabriquée d'une seule pièce.

13. Chaîne de corps effectifs (1) selon la revendication 12, **caractérisée en ce que** les corps effectifs (2) sont reliés solidement ensemble en forme de matrice par des traverses (3).

14. Chaîne de corps effectifs (1) selon la revendication 12 ou 13, **caractérisée en ce que** le rapport entre la largeur de traverse minimale (E) et la dimension principale maximale (b) de la section transversale de corps effectif est inférieur à 0,4.

15. Chaîne de corps effectifs (1) selon l'une quelconque des revendications 12 à 14, **caractérisée en ce que** les traverses (3) présentent au moins en partie une encoche (6), dans laquelle en particulier l'encoche (6) s'étend sur toute la largeur de traverse (D).

16. Chaîne de corps effectifs (1) selon la revendication 15, **caractérisée en ce qu'**elle présente les particularités d'une ou de plusieurs des parties caractérisantes des revendications 8 à 10.
